# EUROPÄISCHE PATENTSCHRIFT

(11) **EP 2 295 248 B1**
(45) Veröffentlichungstag und Bekanntmachung des Hinweises auf die Patenterteilung: **31.07.2013**
(21) Anmeldenummer: 09011580.9
(22) Anmeldetag: 10.09.2009
(51) Int. Cl.: B41F 33/00

(54) **Verfahren und Vorrichtung zum Ermittlen des spezifischen Farbtransportverhaltens einer Farbe transportierenden Walze**
Method and device for finding the specific ink transfer behaviour of a ink transfer roller
Procédé et dispositif de détermination du comportement spécifique de transfert d'encre d'un cylindre de transfert d'encre

(43) Veröffentlichungstag der Anmeldung: 16.03.2011
(73) Patentinhaber: Windmöller & Hölscher KG, 49525 Lengerich/Westf. (DE)
(72) Erfinder: Ihme, Andreas, 49525 Lengerich (DE); Flaspöhler, Martin, 49124 Georgsmarienhütte (DE); Zimmermann, Bruno, 8002 Zürich (CH); Ehbets, Peter, 8046 Zürich (CH); Fitze, Daniel, 8180 Bülach (CH); Bornschein, Stefan, 8187 Weiach (CH)
(74) Vertreter: Weber, Jan Thorsten

(56) Entgegenhaltungen:
- EP-A1- 0 282 446
- EP-A2- 2 008 815
- WO-A1-2009/071133
- GB-A- 1 150 709

## Beschreibung

Die Erfindung betrifft eine Vorrichtung und ein Verfahren zum Ermitteln des spezifischen Farbtransportverhaltens einer Farbe transportierenden Walze für eine Druckfarbe, die eine bestimmte Pigmentzusammensetzung aufweist.

Verfahren der gattungsgemäßen Art sind bekannt. Die Kenntnis des Farbtransportverhaltens einer Farbe transportierenden Walze ist von großem Interesse, um die richtigen Walzen für einen Druckauftrag aussuchen zu können und um mit den einmal ausgewählten Walzen das gewünschte Druckergebnis dann auch tatsächlich zielsicher zu erreichen. In zahlreichen Druckverfahren wird Druckfarbe von einer oder mehreren Farbe transportierenden Walzen transportiert, bevor die Farbe den Bedruckstoff erreicht. Zu den Farbtransportwalzen gehören Glattwalzen und vor allem Rasterwalzen.

Die Druckfarben bestehen in der Regel aus einem Gemisch oder einer Lösung farbaktiver Substanzen, Verschnitt und Lösemitteln. Verschnitt ist hierbei ein flüssiger Bestandteil der Farbe ohne Farbpigmente. Die Zugabe von Verschnitt zu den Farbpigmenten ändert damit den Farbeindruck des Druckbildes, nicht aber die Viskosität. Gibt man den Farbpigmenten und dem Verschnitt jedoch Lösemittel hinzu verändert sich sowohl der Farbeindruck des Druckbildes (da insgesamt der Anteil der Farbpigmente abnimmt) als auch die Viskosität der Farbe.

Das Farbtransportverhaften verschiedener Farbtransportwalzen ist in Bezug auf die verschiedenen Farbbestandteile unterschiedlich, so dass die Auswahl der Walzen signifikanten Einfluss auf den Farbeindruck, den der Betrachter wahrnimmt, hat. So nehmen verschiedene Walzen unterschiedliche Farbvolumen auf und übergeben diese Farbbestandteile auch in unterschiedlicher Weise wieder an den Bedruckstoff oder andere Walzen und Maschinenbestandteile ab. Der letztere Vorgang wird oft mit dem Begriff Farbspaltung belegt.

Der physikalische Grund für dieses unterschiedliche Verhalten der Walzen liegt in ihren unterschiedlich beschaffenen Oberflächen, die unterschiedliche Adhäsionseigenschaften aufweisen. Einen maßgeblichen Einfluss - insbesondere bei Rasterwalzen - hat auch die Oberflächenstruktur. Unter anderem aus diesem Grund kann es auch vorkommen, dass die Walzen ihre Farbtransporteigenschaften während ihrer Lebenszeit aufgrund von Abnutzung ändern.

Da es bei einem Druckauftrag darum geht, mit bestimmten Druckfarben einen bestimmten Farbeindruck hervorzurufen, wird für die Bestimmung des Farbtransportvefialtens einer Farbe transportierenden Walze und die anschließende Einstellung des Druckbildes nicht unerheblicher Aufwand betrieben.

Für jede Grundfarbe einer Farbserie oder eines Farbsortiments und für die unterschiedlichen Bedruckstoffe müssen die gängigen Walzentypen getestet werden. Hierbei ist zu berücksichtigen, dass auch Druckereien, die sich bei der Auswahl von Walzen beispielsweise auf einen Hersteller festlegen, verschiedene Typen von Farbtransportwalzen benötigen. So ist es bei der Verwendung von Rasterwalzen in Druckereien beispielsweise üblich, Rasterwalzen mit zumindest drei deutlich unterschiedlichen Schöpfvolumina zu bevorraten und auch einzusetzen. Nur auf diese Weise können Druckbilder, die einen unterschiedlichen Farbauftrag benötigen, mit hoher Qualität gedruckt werden.

Transporteigenschaften einer Farbauftragswalze werden durch die Bestimmung der Schichtdicke des Farbauftrags auf dem Bedruckstoff bestimmt. Der Farbauftrag oder die Schichtdicke kann mit einer Dichtemessung - die mit einem Densitometer durchgeführt wird - im Absorptionsbereich des Remissionsspektrum der Farbe charakterisiert werden. Mit dem Densitometer wird ein Wert für die Farbdichte ermittelt. Die Farbdichte ist proportional zur Schichtdicke der auf den Bedruckstoff aufgetragenen Farbe, so dass aus dem Farbdichtewert die Schichtdicke der Farbe ermittelt bzw. berechnet werden kann. Alternativ kann das Remissionsspektrum der Farbe mit einem Spektralphotometer erfasst werden. Aus dem Remissionsspektrum kann die Dichte oder das Extinktionsspektrum, welches das spektrale Absorptionsvermögen charakterisiert, mit einem Farbmodell bestimmt werden. Um ein Farbrezept für einen bestimmten Farbwert berechnen zu können, müss eine so genannte Verschnittreihe erstellt werden. Eine solche Verschnittreihe umfasst Messungen der spektralen Intensität des von einem Druckbild remittierten Lichtes bei einer Mehrzahl von Verschnittkonzentrationen einer Druckfarbe. Das kennzeichnende Element einer Druckfarbe sind in diesem Zusammenhang die in der Druckfarbe enthaltenen Farbpigmente und ggf. - im Falle mehrerer Pigmenttypen - deren Mischungsverhältnis untereinander.

Eine solche Verschnittreihe könnte aufgezeichnet werden, indem eine Druckmaschine mit einer unterschiedlich verdünnten Farbe unter Verwendung der zu testenden Walze hintereinander druckt und die Druckbilder dementsprechend vermessen werden.

Um den damit verbundenen Maschinenstillstand und Druckmiftelverbrauch zu reduzieren, druckt man in der Regel jedoch mit der Druckmaschine zu Testzwecken zunächst nur mit einer Verschnittkonzentration.

Das auf diese Weise erzeugte Druckbild wird mit einem in einem Teststand (Testdruckwerk) mit gleicher Farbe und Verschnittkombination gedruckten Druckbild verglichen. Der Teststand oder das Testdruckwerk wird vom Fachmann oft auch als Probedruckgerät bezeichnet.

In dem Teststand wird mit einem Tiefdruckzylinder, der Bereiche mit verschiedenen Oberflächengravuren aufweist, gedruckt. Derjenige Bereich, der das dem Maschinendruck ähnlichste Druckbild aufweist, dient als Muster für die Oberfläche eines neuen Tiefdruckzylinders. Mit diesem neuen Tiefdruckzylinder wird dann in dem Teststand Farbe mit unterschiedlichen Verschnittkonzentrationen auf den Bedruckstoff übertragen und so die Verschnittreihe ermittelt. Diese Verschnittreihe ist die Grundlage für ein so genanntes Farbsortiment, welches für die Rezeptberechnung mit einer Farbrezeptursoftware benötigt wird. Ein Farbsortiment besteht aus einer Verschnittreihe für jede Grundfarbe auf einem bestimmten Bedruckstoff.

Es sind auch alternativ aufgebaute Teststände bekannt, bei denen ein Bedruckstoff über eine feststehende Tiefdruckplatte abgerollt wird. Alle diese Teststände und Probedruckgeräte werden für die Zwecke dieser Druckschrift als Testdruckwerk bezeichnet, da ihre Funktion wie bei einem Druck- oder Farbwerk eben im Bedrucken von Bedruckstoff besteht.

Vor dem Hintergrund und in Kenntnis der wie oben beschrieben aufgenommenen Verschnittreihe wird nun die Farbpigment, Verschnitt und Lösemittelkonzentration für die Druckfarbe bestimmt, mit der der eigentliche Druckprozess durchgeführt werden soll. Anhand der vorstehenden Beschreibung wird deutlich, dass der beschriebene Prozess der Ermittlung der Verschnittreihe auch bei Verwendung des Teststands sehr aufwändig ist. Falls der Drucker nach dem Andrucken feststellt, dass das Druckbild seinen Erwartungen doch nicht entspricht, hat er die Möglichkeit, Druckparameter zu verändern und durch "probieren" Einstellungen herbeizuführen, die seinen Erwartungen eher entsprechen. Auch der letztere Prozess, der Druckbildänderungen und damit Makulatur während des eigentlichen Druckprozesses hervorbringt, ist aufwändig.

Daher besteht die Aufgabe der vorliegenden Erfindung darin, den Aufwand des gesamten Prozesses von dem Test der Farbtransporteigenschaften der Walze bis zum Erreichen des gewünschten Farbeindrucks in dem eigentlichen Druckprozess zu erleichtern und damit die Kosten dieses Prozesses zu senken. Die Aufgabe wird durch den Verfahrensanspruch 1 und den Vorrichtungsanspruch 15 gelöst.

Hierbei geht das erfindungsgemäße Verfahren von den bereits oben beschriebenen Verfahren zum Ermitteln des spezifischen Farbtransportverhaltens einer Farbe transportierenden Walze für eine Druckfarbe, die eine bestimmte Pigmentzusammensetzung hat, aus.

Bei diesen Verfahren wird die zu testende Walze in ein Druckwerk eingesetzt und Bedruckstoff mit Druckfarbe dieser Pigmentzusammensetzung bedruckt. Das Druckwerk kann ein komplettes Druckwerk der Druckmaschine und/oder ein Teststand sein. Wichtig ist, dass ein Druckbild dort unter Verwendung der zu testenden Walze unter ähnlichen Bedingungen wie in der Druckmaschine zustande kommen kann.

Der Druck wird zumindest mit einer Zahl N von Mischungsverhältnissen der Pigmentzusammensetzung zu Verschnitt durchgeführt. In der Regel sind ein oder zwei Mischverhältnisse für die zu testende Walze ausreichend. Zumindest ein Teil des Druckbildes, das unter Verwendung der zu testenden Walze erzeugt wird, wird in einer optischen Messeinrichtung untersucht. Der Teil des Druckbildes kann eine Teilfläche oder die ganze Fläche sein. Auch das Untersuchen von Marken neben dem eigentliche Druckmotiv ist hier möglich. Die Messung soll in einem Bereich, der die Volltonfläche der Farbmischung enthält, durchgeführt werden.

Die optische Messeinrichtung gewinnt durch ihre Messungen Daten, die - da sie unter Verwendung der zu testenden Walze gewonnen wurden - im vorliegenden Zusammenhang Testdaten genannt werden.

Das bekannte Verfahren wird weitergebildet, indem eine Steuervorrichtung die Testdaten mit Daten zum Farbtransportverhalten einer beliebigen Walze vergleicht. Die beliebige Walze ist in der Regel eine andere Farbtransportwalze, welche im Vergleich zu der zu testenden Walze eine andere Oberflächenstruktur oder anders Farbschöpfvolumen aufweisen kann.

Als Daten zum Farbtransport der beliebigen Walze werden Daten verwendet, die anhand des Drucks mit zumindest einer Zahl M von Mischungsverhältnissen der Farbe zu Verschnitt durchgeführt wurden, die größer als die Zahl N ist. Dadurch ist gewährleistet, dass die Daten zum Farbtransport der beliebigen Walze Aussagen zu mehr Mischungsverhältnissen der bestimmten Pigmentzusammensetzung erlauben als die N Messungen mit der zu testenden Walze. In der Regel werden wohl eine oder zwei Messungen zu dem Farbtransportverhalten der zu testenden Walze (mit unterschiedlichem Verschnittanteil in der Farbe) mit Messungen zu einer ganzen Verschnittreihe zu der beliebigen Walze verglichen (oft Messungen zu acht bis zwölf Verschnittkonzentrationen in der Farbe). Hierbei können die Messungen der Verschnittreihe mit den Methoden des Standes der Technik oder durch die erfindungsgemäße Extrapolation zustande gekommen sein. Vorteilhaft ist, wenn die Messungen zu dem Farbtransportverhalten der beliebigen Walze einen Bezug zu der selben Druckmaschine beziehungsweise zu dem selben Farbwerk aufweisen, das heißt, wenn zumindest eine der der Messreihe zu Grunde liegenden Messungen dort gemacht worden ist.

Aus dem Vergleich der Daten werden Extrapolationsdaten gewonnen. Dies ist bereits in vorteilhafter Weise durch das Gewinnen eines Normierungsfaktors möglich. Der Normierungsfaktor wird so bestimmt, dass der Verlauf der spektralen Intensität des remittierten Lichtes bei der geringeren Zahl der Messungen N mit der zu testenden Walze mit dem Verlauf der spektralen Intensität des remittierten Lichtes bei den Messungen mit der oder in Bezug auf die beliebige Walze nachgestellt werden kann. Hierbei sollten Messungen zu gleichen oder ähnlichen Verschnittkonzentrationen durchgeführt werden. Mit der oder in Bezug auf die beliebige Walze heißt, dass neben echten Messungen auch extrapolierte oder mit einer ähnlichen Walze (wie der oben erwähnten Tiefdruckwalze mit einer vergleichbaren Oberfläche) Messungen verwendet werden können. Es können - wie ebenfalls bereits erwähnt - Messungen in demselben Druck- oder Farbwerk und/oder in einem Testfarbwerk gemacht werden.

Aus dem Verhältnis der Lichtintensitäten kann ein Normierungsfaktor gewonnen werden. Wenn eine Messung der Lichtintensität in einem Spektralbereich in Bezug auf die zu testende Walze bei einer Verschnittkonzentration von 25% beispielsweise eine geringere Lichtintensität als die entsprechende Messung der beliebigen Walze hervor bringt, kann angenommen werden, dass die zu testende Walze beispielsweise bei 21% Verschnitt ein vergleichbares Ergebnis wie die beliebige Walze bei 25% hervorbringt. Diese Annahme kann einer ganzen Verschnittreihe zu Grunde gelegt werden. Den Annahmen können empirische Werte oder schlicht Schätzungen zu Grunde liegen.

Die Verwendung von einer Farbrezeptierungssoftware (oft als Ink Formulation Software bezeichnet) bietet in diesem Zusammenhang günstige Möglichkeiten, solche Normierungsfaktoren - so genannte Schichtdickenfaktoren - zu errechnen. Die erwähnten Farbrezeptierungssoftwareprodukte bieten die Möglichkeit, die spektralen Lichtintensitäten des remitierten Lichtes, die ihnen von geeigneten Sensoren übermittelt werden, den verschiedenen Einflussfaktoren, wie verschiedenen Pigmenttypen, dem Bedruckstoff oder Ähnlichem zuzuordnen.

Die Farbrezeptiersoftware benötigt für diese Zuordnung die spektralen Daten der Farben aus einem Farbsortiment, welches mit der beliebigen Walze (Referenzwalze) oder mit dem entsprechenden Teststand erzeugt wurde. Das typische Einsatzfeld dieser Softwareprodukte im Bereich der Druckindustrie ist die Kontrolle der entstehenden Druckbilder. So können diese Softwareprodukte Abweichungen von einem gewünschten Farbort erkennen und Korrekturmaßnahmen (Mischung einer Korrekturfarbe) vorschlagen.

Zu diesem Zweck sollte die Software zumindest die Art der optischen Aktivität der Korrekturfarbe "kennen" (Verlauf der spektralen Lichtintensität des remittierten Lichts ist im Zugriff der Software gespeichert).

Im vorliegenden Zusammenhang ist es möglich, mit den grundsätzlichen Möglichkeiten, die eine solche Software bietet, die Ursachen einer Abweichung im Farbeindruck zwischen der zu testenden und der beliebigen Walze besser zuzuordnen. So ist eine Abweichung vor allem in bestimmten Wellenlängenbereichen entweder den in diesen Bereichen optisch aktiven Pigmenten oder einem in diesem Bereich optisch aktiven Bedruckstoff zu verdanken. In letzterem Fall ist das Verschnitt- beziehungsweise Farbtransportverhalten der Walze ein wichtiger Einflussfaktor. In ersterem Fall werden unterschiedliche Farbpigmente unterschiedlich transportiert. Komplexere Normierungsfunktionen bieten die Möglichkeit, auf alle diese unterschiedlichen Abweichungsursachen optimal einzugehen. So ist es besser möglich, die zu verdruckende Farbmischung und die Farbtransportwalzen besser aufeinander abzustimmen

Eine vorteilhafte Möglichkeit, das erfindungsgemäße Verfahren einzusetzen, besteht darin, die zu testende Walze gleich in der Druckmaschine, die einen Druckauftrag mit der Druckfarbe mit der bestimmten Pigmentzusammensetzung abarbeiten soll, zu testen. Vorteilhaft ist hier, zunächst eine relativ geringe Menge an Farbe mit einem Verschnitt/Pigmentmischungsverhältnis, das den gewünschten Farbeindruck hervorrufen kann, in der Druckmaschine zu platzieren. Auf diese Weise besteht mehr Spielraum für die nachfolgenden Korrekturen.

Nachdem das an der Maschine hergestellte Druckbild untersucht wurde, kann es mit den Daten zu dem Farbtransportverhalten der beliebigen Walze verglichen werden. Wie bereits erwähnt ist es von Vorteil, wenn diese Daten zumindest eine Messung berücksichtigen, die mit der beliebigen Walze in dem selben Druck- oder Farbwerk gemacht wurde.

In aller Regel wird der Vergleich der Testdaten und der Daten zu der beliebigen Walze Unterschiede zu Tage fördern, die durch geeignete Maßnahmen an der Druckmaschine zu beheben sind. Anhand des berechneten Normierungsfaktors (Schichtdickenfaktor) ist eine Rezeptursoftware in der Lage die Konzentration der Farbpigmente und des Verschnitts anzupassen.

Auch die Druckgeschwindigkeit hat Einfluss auf das Farbtransportverhalten und kann in diesem Zusammenhang herangezogen werden. In Druckverfahren wie dem Tiefdruck und dem Flexodruck kann die Dicke des Farbauftrages auch über die Relativposition der am Farbtransport beteiligten Walzen beeinflusst werden. Eine Steigerung der Dicke des Farbauftrages hat eine ähnliche Wirkung wie eine Senkung des Verschnittanteils in der Farbe. In anderen Druckverfahren wie dem Offsetdruck kommt der Einstellung der Zonenschraube eine ähnliche, die Dicke des Farbauftrages beeinflussende Rolle zu.

Unbeschadet der vorstehenden Ausführungen ist es vorteilhaft, den Farbauftrag zunächst durch die vorerwähnten mechanischen Maßnahmen (Einstellung der Relativpositionen am Farbauftrag beteiligter Walzen und/oder der Zonenschraube) einzustellen, bevor die Testdaten aufgenommen werden. Vorteilhafte Methoden, die Relativposition am Farbauftrag beteiligter Walzen zu regeln gehen aus der EP 12 493 46 B1 und der DE 101 15 134 A1 hervor. Demnach kann die Relativposition anhand optischer Messungen des Druckbildes eingestellt werden. Hierzu wird unter anderem vorgeschlagen, den Verlauf der spektralen Intensität des remittierten Lichtes aufzuzeichnen, während beim Andrucken die Walzen gegeneinander angestellt werden. Stellt sich ein bestimmter Verlauf der Lichtintensität ein, so ist die optimale Position erreicht. Ähnliche Ergebnisse können auch erreicht werden, wenn die aufgenommenen Druckbilder mit Sollbildern oder Sollwerten verglichen werden. Es hat sich gezeigt, dass zum Zwecke dieser automatischen Walzenanstellverfahren densitometrische Messwerte einfach und vorteilhaft nutzbar sind. Diese sind entweder durch die Abtastung des Druckbildes mit einem Densitometer oder mit einer Reduktion beispielsweise spektralphotometischer auf densitometrische Messwerte gewinnbar.

Die Aussagekraft der Testdaten kann auch gesteigert werden, indem unter anderem die bereits erwähnten Druckparameter zwischen zumindest zwei Messungen variiert werden.

Eine Vorrichtung zum Ermitteln des spezifischen Farbtransportverhaltens einer Farbe transportierenden Walze für eine Druckfarbe, die eine bestimmte Pigmentzusammensetzung aufweist, benötigt eine Schnittsstelle, über die der Vorrichtung Daten einer optischen Messeinrichtung zuführbar sind.

Soweit die Verschnittreihen nach dem Stand der Technik mit Hilfe von Computern sichtbar gemacht wurden, dürften solche Vorrichtungen auch zum Stand der Technik gehören.

Eine solche Vorrichtung wird erfindungsgemäß dadurch weitergebildet,
- dass die Vorrichtung so eingestellt ist, dass sie Testdaten mit Daten zum Farbtransport einer beliebigen Walze vergleicht,
- wobei die Testdaten auf optischen Messungen an zumindest N Druckbildern beruhen, die unter Verwendung der zu testenden Walze mit einer Anzahl N von Mischungsverhältnissen der Pigmentzusammensetzung zu Verschnitt in der Druckfarbe hergestellt wurden,
- wobei die Daten zum Farbtransport einer beliebigen Walze auf optischen Messungen an zumindest M Druckbildern beruhen, die unter Verwendung der beliebigen Walze mit einer Anzahl M von Mischungsverhältnissen der Pigmentzusammensetzung zu Verschnitt in der Druckfarbe hergestellt wurden,
- wobei die Anzahl M größer ist als die Anzahl N von Testmessungen,
- und wobei die Vorrichtung so eingestellt ist, dass sie auf der Grundlage des Vergleichs Extrapoiationsdaten gewinnt, die das Farbtransportverhalten der zu testenden Walze extrapolieren.

Die Einstellung kann in dem Programmieren einer geeigneten Steuervorrichtung einer Druckmaschine oder eines unabhängigen Computers mit hinreichenden Hardwarevoraussetzungen bestehen. Überhaupt ist die Durchführung der vorstehend beschriebenen Verfahrensschritte mit einer derart eingestellten computerähnlichen Vorrichtung vorteilhaft. Zu bevorzugen ist hierbei eine Steuervorrichtung einer Druckmaschine, da diese in der Regel auch weitere Druckparameter - wie die Relativpositionen von am Farbtransport beteiligten Walzen - direkt verstellen kann.

Weitere Ausführungsbeispiele der Erfindung gehen aus der gegenständlichen Beschreibung und den Ansprüchen hervor.

Die einzelnen Figuren zeigen:
- Fig. 1: Eine Seitenansicht eines Flexodruckfarbwerkes
- Fig. 2: Eine Veranschaulichung des Arbeitsablaufes beim Erstellen einer Verschnittreihe nach dem Stand der Technik
- Fig. 3: Eine Veranschaulichung des Arbeitsablaufes beim Erstellen einer Verschnittreihe nach der Erfindung
- Fig. 4: Ein Diagramm mit den Graphen 105 und 106
- Fig. 5: Ein Diagramm mit dem Graphen 106

In Figur 1 wird ein Farbwerk 8 einer Zentralzylinderflexodruckmaschine 2 gezeigt. An diesem Beispiel sollen einige gebrauchte Begriffe wie zum Beispiel der der Farbe transportierenden Walze 41a verdeutlicht werden.

Zentralzylinderflexodruckmaschinen 2 werden unter anderem im Verpackungsdruck eingesetzt und haben oft acht bis zwölf solcher Farbwerke 8.

Der Umfang der Funktionskomponenten des Farbwerkes 8 wird durch das Rechteck 44 angedeutet. Die Anwendung der Lehre der vorliegenden Druckschrift auf eine solche Zentralzylinderflexodruckmaschine 2 ist vorteilhaft. Allgemein lässt sich sagen, dass die Einstellung des Druckbildes 9 nach einem Wechsel einer Farbe transportierenden Walze 41, 41a vor allem in den Bereichen der Druckindustrie eine Rolle spielt, in denen mit niedrig viskosen Farben 11 gedruckt wird.

Diese Farben 11 sind in der Regel Gemische oder Lösungen aus farbaktiven Substanzen - in der Regel Farbpigmenten - Verschnitt und Lösemitteln. Anhand der Figur 1 lässt sich der Farbtransport von einem Farbreservoir, dem Farbe von außerhalb der Druckmaschine zugeführt wird - hier dem Farbeimer 10 - bis zum Bedruckstoff 6 skizzieren.

Die Farbleitungen 13 stellen die Verbindung zwischen dem Farbeimer 10 und der Rakelkammer 40 her. In einer Farbleitung wird Farbe 11 zur Rakelkammer (wie durch den Pfeil 46 angedeutet) und in der anderen Leitung 13 von der Rakelkammer 40 zum Eimer 10 geleitet (wie durch den Pfeil 47 angedeutet). Der Farbfluss in den Farbleitungen 13 der Druckmaschine von und zum Eimer 10 wird daher oft auch als Farbkreislauf bezeichnet, was jedoch insoweit missverständlich ist, als ja auch Farbe von der Rakelkammer an die Rasterwalze 41, die sich in der vom Pfeil C angedeuteten Weise dreht, abgegeben wird. Die Rasterwalze 41 gibt die Farbe an das Klischee 43 der Klischeewalze 42 ab, die sich in der vom Pfeil B angegebenen Richtung dreht. Mit dem Klischee wird der Bedruckstoff 6 bedruckt, während dieser durch den von Klischeewalze 42 und Gegendruckzylinder 45 definierten Druckspalt 48 läuft.

Der Bedruckstoff wird in der Drehrichtung A des Gegendruckzylinders weiter gefördert, läuft an der Leitwalze 49 vorbei, wird von dem Gegendruckzylinder 45 abgehoben und von der optischen Messeinrichtung 4 untersucht Der Lichtkegel 7 stellt das von dem Druckbild 9 remittierte Licht dar.

Für die Zwecke des Wiegens oder der Feststellung der Farbmasse beziehungsweise des Farbvolumens der betreffenden Farbe 11 an der Druckmaschine 2 ist in Figur 4 lediglich die Wiegevorrichtung 12, die das Gewicht des Eimers 10 überwacht, gezeigt. Die Farbleitungen 13 könnten ebenfalls gewogen werden. Zweckmäßiger erscheint es, ihr Volumen festzustellen und damit das Volumen der Farbe in den Leitungen abzuschätzen oder zu errechnen. Die Rakelkammer 40 enthält nennenswerte Farbvolumina und könnte daher ebenfalls gewogen werden. Angesichts der in einem Farbwerk herrschenden Schwingungen wurde jedoch an dieser Stelle auf eine Wiegevorrichtung verzichtet und analog zu der Volumenbestimmung in den Farbleitungen verfahren.

Die auf den Walzen 41, 42 bzw. dem Klischee befindliche Farbe gehört im weitesten Sinne ebenfalls zu der in einem Farbzuleitungssystem enthaltenen Farbe. Allerdings kehrt nur ein Bruchteil der einmal auf einer der Walzen befindlichen Farbe zurück in den Farbeimer 10, so dass das Volumen dieser Farbe nicht oder nur geringfügig berücksichtigt werden muss, um beispielsweise auf die Farbzusammensetzung der Farbe nach einer Farbkorrektur zu schließen.

Im vorliegenden Zusammenhang könnten sowohl die Klischeewalze 42 als auch die Rasterwalze 41 als Farbe transportierende Walze bezeichnet werden, da beide Walzen 41, 42 Farbe zum Bedruckstoff 6 transportieren. In der Realität spielen aber lediglich Verschnittreihen zu Rasterwalzen 41 eine Rolle.

Figur 2 soll ein bereits oben beschriebenes Verfahren zur Ermittlung einer Verschnittreihe verdeutlichen. In einem Bearbeitungsschritt I. wird in einem Farbwerk 8, das vom Prinzip her dem in Figur 1 gezeigten Farbwerk 8 ähnelt, Bedruckstoff 6 unter Zuhilfenahme der Klischeewalze 42a und der Rasterwalze 41 a gedruckt. Die Rasterwalze 41 a ist die testende Farbe 11 transportierende Walze. In der Regel liefert die Klischeewalze zu diesen Testzwecken ein Volltonbild und ist mit einem dementsprechenden Klischee 43 gerüstet. Es wäre möglich, in einem anderen noch aufwändigeren Verfahren des Standes der Technik nun acht bis zwölf mal hintereinander mit unterschiedlichen Verschnittkonzentrationen an einer Druckmaschine 2 anzudrucken, wobei die Farbe 11 unterschiedlicher Verschnittkonzentration jedes Mal auf dem Klichee 43 angekommen sein müsste, wenn die Messungen stattfinden. Dies wird bereits heute vermieden, da die Mengen an Makulatur, unbrauchbarer Farbe und die Maschinenausfallzeiten in Folge der Tests zu hoch wären.

Stattdessen ist bekannt, in einem zweiten Bearbeitungsschritt, einen Teil des Bedruckstoffs 58 abzuschneiden und in einer spektralfotometrischen Messstation 60 durch ein Spektralfotometer 54 zu untersuchen. Hierbei wird der in dem Druckbild 9 erreichte Farbort festgestellt.

In einem dritten Bearbeitungsschritt wird in einem Testfarbwerk 100, das hier nicht nach dem Flexodruckprinzip, sondern nach dem Tiefdruckprinzip aufgebaut ist, mit einem Testtiefdruckzylinder 101 gedruckt. Der Tasttiefdruckzylinder 101 besitzt Oberflächenbereiche mit sehr unterschiedlicher Gravur. Zum Drucken wird dieselbe Farbe und derselbe Verschnittanteil wie im Bearbeitungsschritt 1 gewählt.

Der auf diese Weise entstandene Bedruckstoff 6 (bzw. die Druckbilder 9) wird untersucht. Der Bereich des Bedruckstoffs (entlang der Arbeitsbreite), in denen der Farbeindruck dem Farbeindruck des ersten Arbeitsschrittes (unter Verwendung der zu testenden Walze 41a) am ehesten entspricht, wird ausgewählt. Der Bereich des Testtiefdruckzylinders 101, der diesen Bereich bedruckt hat, wird ermittelt.

Es wird ein weiterer spezieller Tiefdruckzylinder 102 angefertigt, der die Oberflächeneigenschaften dieses Bereichs des Testtiefdruckzylinders hat.

Das Testtiefdruckwerk 100 wird mit dem speziellen Tiefdruckzylinder 102 gerüstet und es wird mit der Farbe mit unterschiedlichen Verschnittkonzentration gedruckt (Bearbeitungsschritt V.). Die Untersuchung der entstandenen Bedruckstoffabschnitte 58 in der Messstation 60 liefert nun eine Verschnittreihe, der zumindest eine Messung an dem eigentlichen Druck-oder Farbwerk 8 und damit an der Druckmaschine 2 zugrunde liegt.

Figur 3 zeigt den Ablauf einer Ausführungsform eines erfindungsgemäßen Verfahrens. Auch hier wird in einem ersten Bearbeitungsschritt I. in einem Flexodruckfarbwerk angedruckt. Wieder ist die zu testende Walze die Rasterwalze 41 a. Das Druckbild wird untersucht, wobei der Farbort ermittelt wird. Die Untersuchung kann auch Online erfolgen, wenn ein dazu geeignetes Spektralfotometer 54 dazu eingesetzt wird, oder wenn spektralfotometrische Daten mit densitometrischen Daten angenähert werden. Dies ist beispielsweise in den noch unveröffentlichten deutschen Patentanmeldungen mit den Anmeldenummern 102007059176, 102007059175 und 102007059177 sowie in der ebenfalls noch unveröffentlichten Anmeldung PCT/EP 2008/000992 beschrieben. Auf die entsprechenden Passagen dieser Schriften wird hiermit ausdrücklich verwiesen und sie werden in den Umfang der vorliegenden Druckschrift einbezogen.

Die Messergebnisse werden einer geeigneten computerähnlichen Vorrichtung 3, bei der es sich auch um die Steuervorrichtung 3 einer Druckmaschine 2 handeln kann übermittelt. Dieser Vorrichtung 3 ist eine Verschnittreihe bekannt, die für eine beliebige Rasterwalze 41 b vorzugsweise an demselben Druckwerk vorzugsweise bei derselben Farbe (Pigmentzusammensetzung) gemacht wurde. Aufgrund dieser Daten extrapoliert die computerähnliche Vorrichtung 3 die Verschnittreihe für die zu testende Walze 41 a.

Figur 5 zeigt ein Diagramm 103, bei dem der Intensitätsvedauf I_{R} des remittierten Lichtes aufgenommen und über der Wellenlänge λ aufgetragen wurde. Eine Verschnittreihe besteht wie erwähnt aus einer Mehrzahl solcher Diagramme, die zu verschiedenen Verschnittkonzentrationen (Mischungsverhältnis Verschnitt zu farbaktiven Substanzen beziehungsweise Pigmenten) derselben Farbe aufgenommen wurden. In Figur 4 wird symbolisiert, dass anhand eines durch den Graphen 106 symbolisierten realen Spektralverlaufs (Messwerte) ein theoretischer Spektralverlauf Graph 105 extrapoliert wird.

Korrekturen der Farbzusammensetzung der Farbe 11 in dem Farbeimer 10 können vorgenommen werden, wie es in den vorgenannten noch unveröffentlichten deutschen Patentanmeldungen mit den Anmeldenummern 102007059176, 102007059175 und 102007059177 sowie in der ebenfalls noch unveröffentlichten PCT/EP 2008/000992 beschrieben ist. Auf die entsprechenden Passagen dieser Schriften wird hiermit ausdrücklich verwiesen.

Dies gilt insbesondere für die Passagen, die eine Farbkorrektur mit einer dezentralen, vorteilhafterweise fahrbaren Farbmischvorrichtung beschreiben und beanspruchen.

| | |
|---|---|
| **Bezugseichenliste** | |
| 2 | Druckmaschine |
| 3 | Steuervorrichtung der Druckmaschine |
| 4 | Optische Messeinrichtung |
| 5 | Steuerleitung |
| 6 | Bedruckstoff |
| 7 | Lichtkegel |
| 8 | Druckwerk/Farbwerk |
| 9 | Druckbild |
| 10 | Farbeimer |
| 11 | Farbe/Farbmischung |
| 12 | Wiegevorrichtung |
| 13 | Farbleitung |
| 40 | Rakelkammer |
| 41 | Rasterwalze |
| 42 | Klischeewalze |
| 43 | Klischee |
| 44 | Rechteck |
| 45 | Gegendruckzylinder |
| 46 | Pfeil (Farbförderrichtung) |
| 47 | Pfeil (Farbförderrichtung) |
| 48 | Druckspalt |
| 49 | Leitwalze |
| 54 | Spektralfotometer |
| 58 | Abschnitt des Bedruckstoffs |
| 60 | Station zur spektralfotometrischen Untersuchung |
| 61 | Farbzuleitungssystem |
| | |
| | |
| | |
| 100 | Testfarbwerk |
| 101 | Testtiefdruckwalze |
| 102 | Spezielle Tiefdruckwalze |
| 103 | Graph/Diagramm |
| 104 | Quadrat |
| 105 | Graph/Diagramm (theoretischer Spektralvedauf, extrapolierte Werte) |
| 106 | Graph/Diagramm (realer Spektralverlaufs, Messwerte) |
| | |
| 41 a | Zu testende Rasterwalze |
| 41 b | Beliebige Rasterwalze |
| 42 a | Druckzylinder/Kischeezylinder (zu Testzwecken) |
| A | Pfeil (Drehrichtung des Gegendruckzylinders) |
| B | Pfeil (Drehrichtung der Klischeewalze) |
| C | Pfeil (Drehrichtung der Rasterwalze) |
| z | Pfeil (Förderrichtung des Bedruckstoffes 6) |
| I_{R} | Intensität des remittierten Lichtes |
| λ | Wellenlänge des remittierten Lichtes |

## Patentansprüche

1. Verfahren zum Ermitteln des spezifischen Farbtransportverhaltens einer Farbe transportierenden Walze (41a) für eine Druckfarbe (11), die eine bestimmte Pigmentzusammensetzung aufweist,
- bei dem die zu testende Walze (41a) in ein Druckwert (8,101) eingesetzt wird und Bedruckstoff mit Druckfarbe dieser Pigmentzusammensetzung bedruckt
- bei dem der Druck zumindest bei einer Zahl N von Mischungsverhältnissen der Pigmentzusammensetzung zu Verschnitt durchgeführt wird,
- und bei dem zumindest ein Teil des Druckbildes (9), das unter Verwendung der zu testenden Walze (41 a) erzeugt wird, mit einer optischen Messeinrichtung (4) untersucht wird, wobei Testdaten gewonnen werden **dadurch gekennzeichnet,**
- **dass** eine Steuereinrichtung (3) die Testdaten mit Daten zum Farbtransportverhalten einer beliebigen Walze (41b) vergleicht,
- **dass** als Daten zum Farbtransport der beliebigen Walze (41 a) Daten verwendet werden, die anhand des Drucks mit zumindest einer Zahl M von Mischungsverhältnissen der Pigmentzusammensetzung zu Verschnitt durchgeführt wurden, die größer als die Zahl N ist
und **dass** aus dem Vergleich Extrapolationsdaten gewonnen werden, die das Farbtransportverhalten der zu testenden Walze (41 a) extrapolieren.

2. Verfahren nach dem vorstehenden Anspruch
**dadurch gekennzeichnet, dass**
die Extrapolationsdaten eine Normierungsfunktion, die auch ein Normierungsfaktor sein kann, darstellen.

3. Verfahren nach dem vorstehenden Anspruch
**dadurch gekennzeichnet, dass**
zumindest ein Teil der Daten zum Farbtransport der beliebigen Walze (41 b) aufgrund von Messungen von mit einem Testdruckwerk (100) bedrucktem Bedruckstoff (6) gewonnen werden.

4. Verfahren nach einem der vorstehenden Ansprüche
**dadurch gekennzeichnet, dass**
zumindest ein Teil der Testdaten aufgrund von Messungen von mit einer Druckmaschine (2) bedrucktem Bedruckstoff (6) gewonnen werden.

5. Verfahren nach dem vorstehenden Anspruch
**dadurch gekennzeichnet dass**
aus den Extrapolationsdaten Steuerbefehle an Vorrichtungen und/oder Empfehlungen an das Bedienpersonal gewonnen werden, die Druckparameter betreffen, die die Dichte des Farbauftrages an der Druckmaschine (2) beeinflussen.

6. Verfahren nach einem der zwei vorstehenden Ansprüche
dadurch **gskennzeichnet,** dass
die Druckparameter, die die Dichte des Farbauftrages an der Druckmaschine (2) beeinflussen und zu welchen Steuerbefehle oder Empfehlungen an das Bedienpersonal gewonnen werden, zumindest eine der folgenden Größen umfassen,
- die Konzentration der farbaktiven Substanzen und der Lösemittel in der Farbe (11),
- die Relativposition von zumindest zwei am Farbtransport zum Bedruckstoff beteiligten Walzen (41,41a,42,42a) eines Farbwerks (8, 100),
- die Einstellung von Zonenschrauben, mit denen der Farbtransport in Richtung auf die Wirkungsstätte der zu testenden Walze (41 a) gesteuert wird,
- die Geschwindigkeit, mit der der Bedruckstoff (6) beim Bedrucken durch die Druckmaschine (2) geführt wird.

7. Verfahren nach einem der vorstehenden Ansprüche
**dadurch gekennzeichnet, dass**
- das Druckbild (9) bei einer Druckmaschine (2), bei der der Farbtransport auch durch eine Änderung der Relativposition von zumindest zwei am Farbtransport zum Bedruckstoff (6) beteiligten Walzen (41,41a,42,42a) gesteuert wird, wie zum Beispiel bei einer Flexodruck (2) oder Tiefdruckmaschine,
- und dass die Relativposition zumindest voreingestellt wird, bevor die Messung der Vergleichsdaten erfolgt.

8. Verfahren nach dem vorstehenden Anspruch
**dadurch gekennzeichnet, dass**
die Relativposition von zumindest zwei am Farbtransport zum Bedruckstoff (6) beteiligten Walzen (41,41 a,42,42a) vor dem Hintergrund optischer, vorzugsweise densitometrischer, Messwerte eingestellt wird.

9. Verfahren nach einem der vorstehenden Ansprüche
**dadurch gekennzeichnet, dass**
die Testdaten Farbintensitätswerte (I_{R}) aus dem sichtbaren Wellenlängenbereich umfassen und vorzugsweise auf einer spektralphotometrischen Messung oder einer densitometrischen Messung beruhen, mit denen die Ergebnisse einer spektralphotometrischen Messung angenähert werden.

10. Verfahren nach einem der vorstehenden Ansprüche
**dadurch gekennzeichnet, dass**
die Testdaten aufgrund einer Mehrzahl (M) von individuellen Messungen gewonnen werden.

11. Verfahren nach dem vorstehenden Anspruch
**dadurch gekennzeichnet, dass**
zumindest zwei der individuellen Messungen, die den Testdaten und/oder den Daten zum Farbtransportverhalten der beliebigen Walze (41 b) zugrunde liegen, bei variierten Druckparametern stattfinden.

12. Verfahren nach dem vorstehenden Anspruch
**dadurch gekennzeichnet, dass**
zumindest eine der folgenden Größen zu den variierten Druckparametern gehört:
- die Konzentration der farbaktiven Substanzen und der Lösemittel in der Farbe (11),
- die Relativposition von zumindest zwei am Farbtransport zum Bedruckstoff beteiligten Walzen (41,41a,42,42a) eines Farbwerks (8,100),
- die Einstellung von Zonenschrauben, mit denen der Farbtransport in Richtung auf die Wirkungsstätte der zu testenden Walze (41 a) gesteuert wird
- die Geschwindigkeit, mit der der Bedruckstoff (6) beim Bedrucken durch die Druckmaschine (2) geführt wird.

13. Vorrichtung (3) zum Ermitteln des spezifischen Farbtransportverhaltens einer Farbe transportierenden Walze (41a) für eine Druckfarbe (11), die eine bestimmte Pigmentzusammensetzung aufweist,
welche über eine Schnittsstelle verfügt, über die der Vorrichtung Daten einer optischen Messeinrichtung (54) zuführbar sind
**dadurch gekennzeichnet,**
- **dass** die Vorrichtung (3) so eingestellt ist, dass sie Testdaten mit Daten zum Farbtransport einer beliebigen Walze (41b) vergleicht,
- wobei die Testdaten auf optischen Messungen an zumindest N Druckbildern beruhen, die unter Verwendung der zu testenden Walze (41 b) mit einer Anzahl N von Mischungsverhältnissen der Pigmentzusammensetzung zu Verschnitt in der Druckfarbe (11) hergestellt wurden,
- wobei die Daten zum Farbtransport einer beliebigen Walze (41 b) auf optischen Messungen an zumindest M Druckbildem beruhen, die unter Verwendung der zu testenden Walze (41 b) mit einer Anzahl M von Mischungsverhältnissen der Pigmentzusammensetzung zu Verschnitt in der Druckfarbe (11) hergestellt wurden,
- wobei die Anzahl M größer ist als die Anzahl N von Testmessungen,
- und wobei die Vorrichtung so eingestellt ist, dass sie auf der Grundlage des Vergleichs Extrapolationsdaten gewinnt, die das Farbtransportverhalten der zu testenden Walze extrapolieren.

## Claims

1. Method for determining the specific ink transporting behaviour of an ink-transporting roller (41a) for a printing ink (11), which has a specific pigment composition,
- in which the roller to be tested (41a) is inserted into a printing unit (8, 101) and printing material is printed with printing ink of this pigment composition,
- in which the printing is carried out at least with a number N of mixing ratios of the pigment composition to extender,
- and in which at least part of the printed image (9) that is produced using the roller to be tested (41a) is examined with an optical measuring device (4), test data being obtained, **characterized**
- **in that** a control device (3) compares the test data with data concerning the ink transporting behaviour of a random roller (41b),
- **in that** data obtained on the basis of printing with at least a number M of mixing ratios of the pigment composition to extender that is greater than the number N are used as data concerning the transporting of ink by the random roller (41b)
- and **in that** extrapolation data, which extrapolate the ink transporting behaviour of the roller to be tested (41a), are obtained from the comparison.

2. Method according to the preceding claim, **characterized in that** the extrapolation data represent a normalizing function, which may also be a normalizing factor.

3. Method according to the preceding claim, **characterized in that** at least part of the data concerning the transporting of ink by the random roller (41b) is obtained on the basis of measurements of printed material (6) printed by means of a test printing unit (100).

4. Method according to one of the preceding claims, **characterized in that** at least part of the test data is obtained on the basis of measurements of printing material (6) printed by means of a printing press (2).

5. Method according to the preceding claim, **characterized in that** control commands to devices and/or recommendations to the operating personnel, which concern printing parameters that influence the density of the ink application on the printing press (2), are obtained from the extrapolation data.

6. Method according to one of the two preceding claims, **characterized in that** the printing parameters that influence the density of the ink application on the printing press (2) and in relation to which control commands or recommendations to the operating personnel are obtained comprise at least one of the following variables:
- the concentration of the colour-active substances and the solvents in the ink (11),
- the relative position of at least two rollers (41, 41a, 42, 42a) of an inking unit (8, 100) that are involved in transporting ink to the printing material,
- the setting of duct-adjusting screws with which the transporting of ink in the direction of the area of activity of the roller to be tested (41a) is controlled,
- the speed with which the printing material (6) is passed through the printing press (2) when it is being printed.

7. Method according to one of the preceding claims, **characterized in that**
- the printed image (9) is produced on a printing press (2) in which the transporting of ink is also controlled by changing the relative position of at least two rollers (41, 41a, 42, 42a) that are involved in transporting ink to the printing material (6), such as for example on a flexographic (2) or gravure printing press,
- and **in that** the relative position is at least preset before the measurement of the comparative data takes place.

8. Method according to the preceding claim, **characterized in that** the relative position of at least two rollers (41, 41a, 42, 42a) that are involved in transporting ink to the printing material (6) is set against the background of optical, preferably densitometric, measured values.

9. Method according to one of the preceding claims, **characterized in that** the test data comprise colour intensity values (I_{R}) from the visible wavelength range and are preferably based on a spectrophotometric measurement or a densitotometric measurement, with which the results of a spectrophotometric measurement are approximated.

10. Method according to one of the preceding claims, **characterized in that** the test data are obtained on the basis of a plurality (M) of individual measurements.

11. Method according to the preceding claim, **characterized in that** at least two of the individual measurements that are used as a basis for the test data and/or the data concerning the ink transporting behaviour of the random roller (41b) take place with varied printing parameters.

12. Method according to the preceding claim, **characterized in that** at least one of the following variables belongs to the varied printing parameters:
- the concentration of the colour-active substances and the solvents in the ink (11),
- the relative position of at least two rollers (41, 41a, 42, 42a) of an inking unit (8, 100) that are involved in transporting ink to the printing material,
- the setting of duct-adjusting screws with which the transporting of ink in the direction of the area of activity of the roller to be tested (41a) is controlled,
- the speed with which the printing material (6) is passed through the printing press (2) when it is being printed.

13. Device (3) for determining the specific ink transporting behaviour of an ink-transporting roller (41a) for a printing ink (11), which has a specific pigment composition,
which device has an interface via which data of an optical measuring device (54) can be fed to the device,
**characterized**
- **in that** the device (3) is set such that it compares test data with data concerning the transporting of ink by a random roller (41b),
- the test data being based on optical measurements on at least N printed images that have been produced using the roller to be tested (41a) with a number N of mixing ratios of the pigment composition to extender in the printing ink (11),
- the data concerning the transporting of ink by a random roller (41b) being based on optical measurements on at least M printed images that have been produced using the roller to be tested (41b) with a number M of mixing ratios of the pigment composition to extender in the printing ink (11),
- the number M being greater than the number N of test measurements,
- and the device being set such that it obtains on the basis of the comparison extrapolation data that extrapolate the ink transporting behaviour of the roller to be tested.

## Revendications

1. Procédé de détermination du comportement spécifique de transfert d'encre d'un cylindre de transfert d'encre (41a) pour une encre d'impression (11) qui présente une composition pigmentaire définie,
- dans lequel le cylindre (41a) à tester est placé dans un groupe d'impression (8, 101) et un support est imprimé avec une encre d'impression de cette composition pigmentaire,
- dans lequel l'impression est effectuée au moins avec un nombre N de rapports de mélange de la composition pigmentaire avec une composante liquide sans pigments
- et dans lequel au moins une partie de l'image imprimée (9) produite en utilisant le cylindre (41a) à tester est analysée avec un dispositif de mesure optique (4) avec lequel des données de test sont obtenues,
**caractérisé en ce**
- **qu'**un dispositif de commande (3) compare les données de test avec des données sur le comportement de transfert d'encre d'un cylindre quelconque (41b),
- **qu'**en tant que données sur le transfert d'encre du cylindre quelconque (41b), on emploie des données qui ont été obtenues avec une composante liquide sans pigments à l'aide de l'impression avec au moins un nombre M de rapports de mélange de la composition pigmentaire qui est supérieur au nombre N,
et **que** des données d'extrapolation sont obtenues de la comparaison, lesquelles extrapolent le comportement de transfert d'encre du cylindre (41a) à tester.

2. Procédé selon la revendication précédente, **caractérisé en ce que**
les données d'extrapolation représentent une fonction de mise à l'échelle qui peut aussi être un facteur de mise à l'échelle.

3. Procédé selon la revendication précédente, **caractérisé en ce**
**qu'**au moins une partie des données sur le transfert d'encre du cylindre quelconque (41b) sont obtenues à l'aide de mesures d'un support (6) imprimé avec un groupe d'impression de test (100).

4. Procédé selon l'une des revendications précédentes, **caractérisé en ce**
**qu'**au moins une partie des données de test sont obtenues à l'aide de mesures d'un support (6) imprimé avec une presse d'imprimerie (2).

5. Procédé selon la revendication précédente, **caractérisé en ce que**
des instructions de commande à des dispositifs et/ou des recommandations aux opérateurs sont obtenues des données d'extrapolation, qui concernent des paramètres d'impression qui influencent l'épaisseur de l'encre appliquée sur la presse d'imprimerie (2).

6. Procédé selon l'une des deux revendications précédentes, **caractérisé en ce que**
les paramètres d'impression qui influencent l'épaisseur de l'encre appliquée sur la presse d'imprimerie (2) et pour lesquels des instructions de commande ou des recommandations pour les opérateurs sont obtenues comprennent au moins l'une des grandeurs suivantes :
- la concentration des substances chromatiquement actives et des solvants dans l'encre (11),
- la position relative d'au moins deux cylindres (41, 41a, 42, 42a) d'un groupe d'encrage (8, 100) impliqués dans le transfert d'encre vers le support,
- le réglage de vis de réglage d'encrier avec lesquelles le transfert d'encre est commandé en direction de la zone active du cylindre (41a) à tester,
- la vitesse à laquelle le support (6) est dirigé à travers la presse d'imprimerie (2) lors de l'impression.

7. Procédé selon l'une des revendications précédentes, **caractérisé en ce que**
- l'image imprimée (9) est produite dans une presse d'imprimerie (2) dans laquelle le transfert d'encre est commandé également par une modification de la position relative d'au moins deux cylindres (41, 41a, 42, 42a) impliqués dans le transfert d'encre vers le support (6), comme par exemple en impression flexographique (2) ou en taille douce,
- et la position relative est au moins préréglée avant que les données de comparaison ne soient mesurées.

8. Procédé selon la revendication précédente, **caractérisé en ce que**
la position relative d'au moins deux cylindres (41, 41a, 42, 42a) impliqués dans le transfert d'encre vers le support (6) est réglée avec le résultat de valeurs de mesure optiques, de préférence densitométriques.

9. Procédé selon l'une des revendications précédentes, **caractérisé en ce que**
les données de test comprennent des valeurs d'intensité de couleur (I_{R}) de la plage de longueurs d'ondes visible et sont basées de préférence sur une mesure spectrophotométrique ou une mesure densitométrique, avec lesquelles les résultats d'une mesure spectrophotométrique peuvent être approximés.

10. Procédé selon l'une des revendications précédentes, **caractérisé en ce que**
les données de test sont obtenues par une pluralité (M) de mesures individuelles.

11. Procédé selon la revendication précédente, **caractérisé en ce**
**qu'**au moins deux des mesures individuelles qui sont à la base des données de test et/ou des données sur le comportement de transfert d'encre du cylindre quelconque (41b) ont lieu à des paramètres d'impression variés.

12. Procédé selon la revendication précédente, **caractérisé en ce**
**qu'**au moins une des grandeurs suivantes fait partie des paramètres d'impression variés :
- la concentration des substances chromatiquement actives et des solvants dans l'encre (11),
- la position relative d'au moins deux cylindres (41, 41a, 42, 42a) d'un groupe d'encrage (8, 100) impliqués dans le transfert d'encre vers le support,
- le réglage de vis de réglage d'encrier avec lesquelles le transfert d'encre est commandé en direction de la zone active du cylindre (41a) à tester,
- la vitesse à laquelle le support (6) est dirigé à travers la presse d'imprimerie (2) lors de l'impression.

13. Dispositif (3) de détermination du comportement spécifique de transfert d'encre d'un cylindre de transfert d'encre (41a) pour une encre d'impression (11) qui présente une composition pigmentaire définie,
lequel dispose d'une interface via laquelle des données d'un dispositif de mesure optique (54) peuvent être envoyées au dispositif,
**caractérisé en ce**
- **que** le dispositif (3) est ainsi réglé qu'il compare des données de test avec des données sur le transfert d'encre d'un cylindre quelconque (41b),
- sachant que les données de test sont basées sur des mesures optiques sur au moins N images imprimées, qui ont été effectuées en utilisant le cylindre (41b) à tester avec un nombre N de rapports de mélange de la composition pigmentaire avec une composante liquide sans pigments dans l'encre d'impression (11),
- sachant que les données sur le transfert d'encre d'un cylindre quelconque (41b) sont basées sur des mesures optiques d'au moins M images imprimées qui ont été effectuées en utilisant le cylindre (41a) à tester avec un nombre M de rapports de mélange de la composition pigmentaire avec une composante liquide sans pigments dans l'encre d'impression (11),
- sachant que le nombre M est supérieur au nombre N de mesures-test,
- et sachant que le dispositif est ainsi réglé qu'il obtient des données d'extrapolation en se basant sur la comparaison, lesquelles extrapolent le comportement de transfert d'encre du cylindre à tester.
